# EUROPÄISCHE PATENTSCHRIFT

(11) **EP 2 786 674 B1**
(45) Veröffentlichungstag und Bekanntmachung des Hinweises auf die Patenterteilung: **12.04.2017**
(21) Anmeldenummer: 14157381.6
(22) Anmeldetag: 28.02.2014
(51) Int. Cl.: A47B 77/08, A47B 77/12, F24C 15/30

(54) **Küchenmöbel mit verfahrbarer Arbeitsplatte**
Kitchen furniture with movable worktop
Meuble de cuisine avec plateau de travail déplaçable

(30) Priorität: 05.03.2013 DE 102013102174
(43) Veröffentlichungstag der Anmeldung: 08.10.2014
(73) Patentinhaber: Schreinerei Manfred Philipp e.K., 95700 Neusorg (DE)
(72) Erfinder: Philipp, Roman, 95700 Neusorg (DE)
(74) Vertreter: Lang, Christian

(56) Entgegenhaltungen:
- WO-A1-2008/114426
- WO-A2-2011/128859
- DE-A1- 10 159 649
- JP-A- 2001 269 236

## Beschreibung

### GEBIET DER ERFINDUNG

Die vorliegende Erfindung betrifft ein Küchenmöbel mit einer Arbeits- und/oder Funktionsfläche, in die mindestens eine Herdplatte integriert ist.

### STAND DER TECHNIK

In der industrialisierten Welt können viele Güter zu sehr günstigen Preisen hergestellt werden, da sie in großen Stückzahlen gefertigt werden. Dies hat jedoch den Nachteil, dass die entsprechenden Gerätschaften keinen individuellen Charakter aufweisen und an Standardbedürfnisse angepasst sind. Dies ist jedoch für bestimmte Bevölkerungsgruppen nachteilig, da sie bei den entsprechenden Standardbedingungen benachteiligt oder gehandicapt sind, wie beispielsweise körperlich behinderte oder kleinwüchsigen Menschen. So ist es beispielsweise für Rollstuhlfahrer schwierig, standardisierte Geräte zu nutzen, da diese auf Menschen ohne körperliche Behinderung zugeschnitten sind.

Dies gilt insbesondere auch für Möbel, die in großen Stückzahlen standardisiert hergestellt werden. Derartige Möbel sind ebenfalls auf die Nutzung durch körperlich nicht behinderte Menschen ausgerichtet, sodass körperlich behinderte Menschen, wie beispielsweise Rollstuhlfahrer, diese Möbel nicht oder nur eingeschränkt nutzen können.

Aus dem Stand der Technik sind deshalb bereits Möbel bekannt, die auf spezielle Bedürfnisse für Behinderte zugeschnitten sind. Ein Beispiel ist durch einen Schrank gegeben, wie er beispielsweise in der DE 10 2010 005 024.5 beschrieben ist, in der ein Schrank gezeigt ist, bei dem die oberen Ablagefächer durch einen Mechanismus aus dem Schrank ausfahrbar und vor der Vorderseite des Schranks absenkbar sind, sodass Rollstuhlfahrer die Ablagefächer errei-chen können.

Obwohl damit für Menschen mit körperlicher Behinderung bereits ein geeignetes Hilfsmittel gegeben ist, besteht jedoch weiterhin Bedarf, die Lebensqualität von körperlich behinderten Menschen durch Bereitstellen von geeigneten Möbeln zu verbessern.

Das Dokument DE 101 59 649 A1 offenbart ferner eine Anordnung mit einer Kochmulde, die an einer Küchenarbeitsplatte gehaltert ist und zwischen einer Verwahrposition und einer Gebrauchsposition verstellbar ist, wobei die Kochmulde in der Verwahrposition unterhalb der Küchenarbeitsplatte angeordnet und nicht verwendbar ist und in der Gebrauchsposition oberhalb der Küchenarbeitsplatte angeordnet ist. Damit wird bei diesem Gegenstand nicht bewirkt, dass die Kochmulde für behinderte Personen leichter erreichbar ist, sondern es wird nur erreicht, dass bei Nicht - Gebrauch der Kochmulde der Platz anderweitig zur Verfügung steht.

### OFFENBARUNG DER ERFINDUNG

### AUFGABE DER ERFINDUNG

Es ist somit Aufgabe der vorliegenden Erfindung, ein Möbel bereitzustellen, welche für körperlich Behinderte und insbesondere Rollstuhlfahrer geeignet ist und es den körperlich behinderten Menschen bzw. Rollstuhlfahrern ermöglicht, das Möbel vollständig zu nutzen. Gleichzeitig soll das entsprechende Möbel einfach aufgebaut und bedienbar sein.

### TECHNISCHE LÖSUNG

Diese Aufgabe wird gelöst durch ein Küchenmöbel mit einer Arbeits- oder Funktionsfläche gemäß Anspruch 1. Vorteilhafte Ausgestaltungen der Erfindung sind Gegenstand der jeweiligen abhängigen Ansprüche.

Die Erfindung geht aus von der Erkenntnis, dass für das selbständige Leben von körperlich behinderten Menschen die selbstständige Zubereitung von Lebensmitteln sehr bedeutsam ist. Allerdings sind gerade Küchenmöbel so gestaltet, dass sie von körperlich behinderten Menschen, wie Kleinwüchsigen oder Rollstuhlfahrern, nur schwer zu bedienen sind. Hier ist vor allem die Gestaltung und Anordnung von Herdplatten zu nennen, die üblicherweise in einer Arbeits- oder Funktionsfläche eines Küchenmöbels integriert sind. Unter Herdplatten werden hierbei sämtliche Geräte verstanden, die für eine Zubereitung von Speisen in einer Arbeits - oder Funktionsfläche geeignet sind, wie elektrische Heizfelder, Induktionsheizfelder, Gasheizfelder, Bratflächen, Grillflächen und dergleichen. Kleinwüchsige Menschen oder Rollstuhlfahrer haben hier die Schwierigkeit entfernt liegende Bereiche der Arbeits - und/oder Funktionsfläche zu erreichen, da sie üblicherweise nur von einer Seite zugänglich ist. Dieses Problem wird erfindungsgemäße dadurch gelöst, dass die Arbeits- oder Funktionsfläche, in die mindestens eine Herdplatte integriert ist und horizontal und vertikal bewegbar ausgebildet ist.

Auf diese Weise kann die Arbeits - und/oder Funktionsfläche so angeordnet werden, dass sie für jedermann in allen Bereichen leicht zugänglich ist. Das erfindungsgemäße Küchenmöbel ermöglicht es somit, die Arbeits- und/oder Funktionsfläche horizontal, beispielsweise aus einer Küchenzeile, auszufahren und wahlweise auf eine für den Nutzer geeignete Höhe abzusenken. Hierzu ist eine Halte - und Antriebsvorrichtung vorgesehen, mit der die Arbeits - und/oder Funktionsfläche gehalten und bewegt wird.

Die Bewegung der Arbeits - und/oder Funktionsfläche kann dabei so erfolgen, dass die Arbeits - und/oder Funktionsfläche in jeder Stellung der Halte - und Antriebsvorrichtung im Wesentlichen horizontal ausgerichtet ist.

Die horizontale Bewegung entspricht dabei vorzugsweise einer Bewegung in einer horizontalen Ebene senkrecht zu einer Zugangsseite der Arbeits- und/oder Funktionsfläche bzw. des Möbels. Die vertikale Bewegung ist vorteilhafterweise eine Bewegung quer, insbesondere senkrecht zur horizontalen Ebene, insbesondere entlang der Zugangsseite der Arbeits- und/oder Funktionsfläche bzw. des Möbels.

Das Küchenmöbel weist eine Vorderseite auf, die üblicherweise der Zugangsseite entspricht. Die Vorderseite ist durch die Front des Küchenmöbels oder im einfachsten Fall durch den Rand der Arbeits- und/oder Funktionsfläche an der primären Zugangsseite gebildet, auf die beispielsweise die Bedienelemente einer Herdplatte ausgerichtet sind. Die horizontale Bewegung der Arbeits- und/oder Funktionsfläche erfolgt in Richtung zur Zugangsseite und somit quer, insbesondere senkrecht zur Vorderseite, die auch dadurch definiert werden kann, dass dort weitere Öffnungen, Türen, Schübe und dergleichen angeordnet sein können, um von dieser Seite bedient zu werden.

Die Arbeits- und/oder Funktionsfläche kann somit insbesondere über die Vorderseite hervorstehend und/oder vor der Vorderseite angeordnet werden.

Insbesondere können die verschiedenen Bewegungsmöglichkeiten miteinander kombiniert werden, so dass sowohl eine horizontal als auch vertikale Bewegung möglich ist, und zwar sowohl gleichzeitig als auch hintereinander. So kann die Arbeits- und/oder Funktionsfläche vor die Vorderseite gefahren werden und dort auf und ab gefahren werden.

Das erfindungsgemäße Möbel erlaubt es somit Arbeits- und/oder Funktionsflächen, die vorzugsweise an einer Oberseite eines Möbelblocks angeordnet sind und bei der Nutzung im Wesentlichen horizontal ausgerichtet sind, in horizontale Richtung senkrecht zur Zugangsseite aus dem Möbel herauszufahren und anschließend an der Zugangsseite des Möbel, insbesondere vor dem Möbelblock abzusenken. Damit lässt sich eine niedrigere Arbeitsfläche realisieren, bei der sämtliche Bereiche der Arbeits- bzw. Funktionsfläche für einen körperlich behinderten Menschen erreichbar sind und die zudem unterfahrbar ist.

Durch die Kombination von Herausziehen bzw. Vorziehen vor die Zugangsseite des Möbelstücks und Absenken entlang des Möbelstücks kann die Arbeits- und/oder Funktionsfläche auch von drei Seiten zugänglich gemacht werden, sodass auch dadurch gegenüber einem reinen Absenken ein Vorteil hinsichtlich der Nutzbarkeit der Arbeits- oder Funktionsfläche gegeben ist.

Zudem kann der Möbelkorpus unterhalb der Arbeits- und/oder Funktionsfläche als Schrank oder dergleichen eingesetzt werden, ohne den Zugang des Nutzers zur Arbeitsfläche einzuschränken.

Zum Ausführen der horizontalen Bewegung kann die Antriebsvorrichtung mindestens eine horizontale Linearführung aufweisen. Alternativ oder zusätzlich kann die Antriebsvorrichtung zum Ausführen der vertikalen Bewegung des mindestens einen Halteelements weiterhin mindestens eine vertikale Linearführung ausweisen. Beispielsweise kann die Antriebsvorrichtung eine Kombination aus einer Mehrzahl an Linearführungen zusammengesetzt sein, wobei mindestens eine, vorzugsweise mehrere Linearführungen die horizontale Bewegung des Halteelementes ermöglichen, während mindestens eine, vorzugsweise zwei oder mehr Linearführungen für die vertikale Führung der Arbeits- und/oder Funktionsfläche verantwortlich sind.

Die Linearführungen können Schienenanordnungen mit darin verfahrbaren Roll -, Gleit - oder Schiebeelementen aufweisen und vorzugsweise in Form von Rollen-, Schiebe- oder Gleitauszügen ausgebildet sein. Zusätzlich können die Linearführungen, insbesondere die vertikalen Linearführungen, zum Fixieren der Arbeits- und/oder Funktionsfläche in mindestens einer, vorzugsweise jeder beliebigen Stellung bzw. die Antriebsvorrichtung geeignete Gegengewichte und/oder Arretierungen und/oder Feststellvorrichtungen aufweisen. Damit ist es möglich, insbesondere die Höhe der Arbeitsfläche individuell an die Ansprüche und Bedürfnisse des Nutzers, insbesondere eines gehbehinderten oder eines kleinwüchsigen Menschen, anzupassen.

Zum Ausführen der horizontalen Bewegung und/oder der vertikalen Bewegung kann die Antriebsvorrichtung alternativ oder zusätzlich mindestens einen Trägerarm aufweisen, der beispielsweise teleskopartig und/oder gelenkig ausgebildet sein kann. Vorzugsweise ist der Trägerarm unabhängig von seiner Gestaltung rotierbar angeordnet. Insbesondere ist der Trägerarm so konzipiert, dass eine horizontale Verschiebung und/oder eine vertikale Höhenverstellung bzw. eine kombinierte Bewegung der Arbeits- und/oder Funktionsfläche ermöglicht wird.

Die Antriebsvorrichtung kann weiterhin eine Kombination aus mindestens einem Trägerarm und mindestens einer Linearführung enthalten. Beispielsweise kann die Linearführung für die horizontale Bewegung eingesetzt werden, während der Trägerarm für die vertikale Bewegung verantwortlich ist.

Die Antriebsvorrichtung des Möbels kann sowohl manuell als auch motorbetrieben betätigt werden. Denkbar ist auch ein teilweise manueller und teilweise motorbetriebener Antrieb, wobei die Bewegung in horizontale Richtung beispielsweise manuell erfolgen kann, während die Bewegung in vertikale Richtung aufgrund der erhöhten Krafteinwirkung vorteilhafterweise motorbetrieben erfolgen kann.

Der motorgetriebene Antrieb erfolgt vorteilhafterweise über mindestens einen Motor, insbesondere einen Elektromotor, und mindestens ein Spindel oder sonstige Linearantriebe. Alternativ oder zusätzlich kann die Antriebsvorrichtung auch einen Pneumatik- und/oder Hydraulikantrieb aufweisen. Bei Motorbetrieb kann gleichzeitig mit der Positionsveränderung auch eine gewünschte Positionsfixierung erreicht werden.

Die Antriebsvorrichtung des Möbels kann, insbesondere sofern diese motorbetrieben ist, eine Steuereinheit oder eine Steuerbox aufweisen. Diese kann über einen Schalter und/oder über eine Fernsteuerung betätigt werden, wobei die Bewegung der Arbeits- und/oder Funktionsfläche in horizontale Richtung und die Bewegung in vertikale Richtung vorteilhafterweise getrennt steuerbar ist. Besonders vorteilhaft ist dabei eine Fernsteuerung, die einen Hebel oder Taster für die horizontale Bewegung und einen Hebel oder Taster für die vertikale Bewegung enthält oder einen entsprechenden Joystick.

Das Möbel kann eine Halterung oder einen Rahmen umfassen, durch die die Arbeits- und/oder Funktionsfläche vorteilhafterweise über die Antriebsvorrichtung an einem Fußboden, an einer Wand und/oder zwischen zwei Möbeln befestigt sein kann. So kann beispielsweise eine Schiene einer Linearführung, die einen Teil der Antriebsvorrichtung bildet, an dem Möbel, insbesondere am Möbelblock befestigt, insbesondere angeschraubt oder angeklebt, sein. Weist die Antriebsvorrichtung einen oder mehrere Trägerarme auf, so können die Trägerarme über eine Halterung, die im Extremfall das Möbel bilden kann, am Fußboden oder an einer Wand und/oder an und/oder zwischen benachbarten Möbelblöcken befestigt sein. Außerdem kann es vorteilhaft sein, die Antriebsvorrichtung als stabilen motorbetriebenen teleskopartigen Trägerarm auszubilden, der zwischen zwei benachbarten Möbelblöcken angeordnet ist, so dass die Arbeits- und/oder Funktionsfläche z.B. in Form eines Küchenplattenabschnitts im eingefahrenen Zustand mit den benachbarten Möbelblöcken überlappt oder eine gemeinsame Arbeitsfläche mit diesen bildet.

Das erfindungsgemäße Möbel weist weiterhin einen Möbelblock auf.

Der Möbelblock kann beispielsweise als Unterschrank mit Einlegeböden und/oder Schubladen ausgebildet sein. Unabhängig von der speziellen Ausformung des Möbelblocks kann dieser an seiner Zugangsseite eine Ausnehmung aufweisen, um die Unterfahrbarkeit zu verbessern.

Bei dem Möbel kann ein Sensor vorgesehen sein, der bestimmt, dass sofern mindestens eine der Herdplatten eingeschaltet ist oder mit Kochgeschirr, insbesondere heißem Kochgeschirr, belegt ist, eine weitere Bewegung der Antriebsvorrichtung ausbleibt. Alternativ oder zusätzlich kann eine Vorrichtung auf die Herdplatten gesetzt sein, die das Verrutschen von Kochgeschirr beim Bewegen der Arbeits- und/oder Funktionsplatte verhindert. Eine solche Vorrichtung kann beispielsweise ein Korb aus Silikon oder Aluminium sein, der an der Arbeits- und/oder Funktionsfläche befestigt ist.

Durch das vorgestellte Möbel wird für Rollstuhlfahrern und kleinwüchsigen Menschen die Arbeit im Haushalt erleichtert und Unfälle bei der Hausarbeit vermieden. Dies wird dadurch erreicht, dass insbesondere die Höhe der Arbeits- und/oder Funktionsfläche verstellbar ist, ohne dabei Stauraum zu verlieren und gleichzeitig die Unterfahrbarkeit der Arbeits- und/oder Funktionsfläche gewährleistet wird, so dass der Nutzer sämtliche Bereiche der Arbeitsplatte problemlos erreichen kann.

### KURZBESCHREIBUNG DER FIGUREN

Die vorliegende Erfindung wird nachfolgend anhand von Figuren und Ausführungsbeispielen weiter erläutert. Die Zeichnungen zeigen dabei in rein schematischer Weise in
- Fig. 1: eine erste Ausführungsform eines erfindungsgemäßen Möbels;
- Fig. 2: eine zweite Ausführungsform eines erfindungsgemäßen Möbels mit Linearführungen als Antriebsvorrichtung;
- Fig. 3: eine dritte Ausführungsform eines erfindungsgemäßen Möbels mit einem Trägerarm als Antriebsvorrichtung;
- Fig. 4: eine vierte Ausführungsform eines erfindungsgemäßen Möbels mit einer Kombination aus Linearführung und Trägerarm als Antriebsvorrichtung; und in
- Fig. 5 A und B: eine fünfte Ausführungsform eines erfindungsgemäßen Möbels zum Anbringen zwischen zwei Möbelblöcken.

### AUSFÜHRUNGSBEISPIELE

Weitere Vorteile, Kennzeichen und Merkmale der vorliegenden Erfindung werden bei der nachfolgenden detaillierten Beschreibung der Ausführungsbeispiele deutlich, wobei die Erfindung jedoch nicht auf diese Ausführungsbeispiele beschränkt ist.

Figur 1 zeigt eine Küchenzeile aus einer Mehrzahl an herkömmlichen Unterschränken (nicht gezeigt), einem quaderförmigen Möbelblock 1 und einer an den Möbelblock 1 angrenzenden fest installierten Arbeitsplatte 2. Der Möbelblock 1 weist an seiner Oberseite eine verfahrbare Arbeits- und/oder Funktionsfläche 20 auf, die in einem als quaderförmiger Korpus 3 ausgebildeten Halteelement aufgenommen ist. Der quaderförmige Korpus 3 kann in Richtung der Vorderseite bzw. Zugangsseite 10 des Möbelblocks 1 bzw. der Küchenzeile, also der Seite, an der üblicherweise an die Arbeits- und/oder Funktionsfläche 20 herangetreten wird, herausbewegt werden und dann anschließend entlang der Vorderseite 10 des Möbelblocks 1 abgesenkt werden, wie durch die strichlinierte Darstellung des quaderförmigen Korpus 3 gezeigt ist. Entsprechend umfasst der Korpus 3 beispielsweise an seinen Kanten 30 an der Unterseite 31 lineare Auszüge 32 zum Ausziehen des Korpus 3 aus dem Möbelblock 1 sowie an der Vorderseite 10 des Möbelblocks 1 Linearführungen 50 für ein Absenken. Die Arbeits- und/oder Funktionsfläche 20 kann in jeder ausgezogenen Position und jeder Höhenposition fixiert werden.

Figur 2 zeigt ein weiteres Beispiel. Bei dem Beispiel der Figur 2 ist die Arbeits- und/oder Funktionsfläche 20 vollständig als Herdplatte 21, die in einem Korpus 3 integriert ist, ausgebildet. Die Herdplatte 21 bildet in einem eingefahrenen Zustand der Arbeits- und/oder Funktionsfläche eine gemeinsame Ebene mit der Küchenplatte 2 aus Figur 1. Die Herdplatte 21 kann in horizontale Richtung entlang Pfeil A aus dem Küchenblock 10 nach vorne aus der Zugangsseite bzw. der Vorderseite 10 des Möbelblocks 1 ausgezogen und anschließend in vertikale Richtung entlang Pfeil B abgesenkt werden, was wieder durch die strichlinierte Darstellung gezeigt ist. Zum Ausziehen der Herdplatte 21 in Richtung des Pfeils A ist eine Linearführung 40 vorgesehen, die an einer senkrecht zur Zugangsseite 10 des Möbelblocks 1 ausgerichteten Seitenfläche 11 des Möbelblocks 1 und einer der Seitenfläche 11 gegenüberliegenden Seite 34 des Korpus 3 angeordnet ist. Zum Absenken der Herdplatte 21 sowie des Korpus 3 sind beidseitig an den vertikalen Kanten 12 der Zugangs seite 10 des Möbelblocks 1 Linearführungen 50 angeordnet.

Zum Ausziehen und Einziehen der Herdplatte 21 aus bzw. in die Küchenzeile ist ein Motor M1, der die horizontale Linearführung 40 über eine Spindel antreibt, vorgesehen. Entsprechend sind zum Absenken und Anheben der Herdplatte 21 die Motoren M2 und M3 vorgesehen, die die vertikalen Linearführungen 50 über Spindeln antreiben. Die Steuerung der Motoren M1, M2, M3 kann über eine Fernbedienung erfolgen. Dank der Motoren M1, M2 und M3 kann die Herdplatte 21 zudem in jeder beliebigen Position fixiert werden.

Figur 3 zeigt ein weiteres Ausführungsbeispiel, wobei als Halteelement wiederum ein Korpus 3 dient, in den eine Herdplatte 21 eingelegt ist. Als Antriebsvorrichtung dient im Beispiel der Figur 3 ein Trägerarm 6, der ein unteres Glied 60 und ein über ein Gelenk 61 mit dem unteren Glied 60 verbundenes oberes Glied 62 enthält. Der Trägerarm ist mittels Gelenken 63, 64 an einer zu der Zugangs seite 10 des Möbelblocks 1 senkrecht angeordneten Seite 11 des Möbelblocks 1 sowie an der Seite 34 des Korpus 3 befestigt ist. Wie durch die Strichliniendarstellung gezeigt, erfolgt die Bewegung des Korpus 3 in die horizontale Richtung (Pfeil A) und vertikaler Richtung (Pfeil B) durch Drehung des Trägerarms 6 um das Gelenk 63 am Möbelblock 1 und gleichzeitiges Verändern des Winkels zwischen dem unteren und dem oberen Glied 60, 62 des Trägerarms 6.

Die Figur 4 zeigt ein weiteres Ausführungsbeispiel des erfindungsgemäßen Möbels, wobei die Antriebsvorrichtung eine Kombination aus Linearführung 40 und Trägerarm 7 enthält. Die Linearführung 40, die für die Bewegung in horizontale Richtung (Pfeil 4) vorgesehen ist, ist entsprechend dem Beispiel der Figur 2 seitlich des Korpus 3 sowie des Möbelblocks 10 angeordnet und wird mit Hilfe des Motors M1 in Richtung des Pfeils A bewegt. Für die Absenk- bzw. Hebebewegung parallel zur Richtung des Pfeils B ist ein teleskopartiger Trägerarm 7 vorgesehen, der sich entlang der Seitenkante 12 der Zugangsseite 10 des Möbelblocks 1 erstreckt. Der teleskopartige Trägerarm ist dabei motorbetrieben.

Die Figur 5A zeigt eine Küchenzeile mit einer Mehrzahl an konventionellen Möbelblöcken 1', wobei die Möbelblöcke 1' von einer Arbeitsplatte 2 bedeckt sind. Zwischen zwei benachbarten Möbelblöcken 1' ist eine Nische 0 vorgesehen, in der sich eine Antriebsvorrichtung befindet. Die Antriebsvorrichtung ist in Form einer horizontalen Linearführung 40, die an der Oberkante 13 mindestens eines der Möbelblöcke 1' befestigt ist, und einer vertikalen Linearführung 50, die an einer Seitenkante 12 mindestens eines Möbelblocks 1'angeordnet ist, ausgebildet. Die Linearführung 40 ist mit einem Halteelement 8 versehen, auf dem ein Küchenplattenabschnitt 22, der die beiden benachbarten Möbelblöcke 1' überlappt, befestigt ist. Mit Hilfe der Linearmotoren M4 und M5 kann der Küchenplattenabschnitt 22 aus der Küchenzeile herausgezogen werden und abgesenkt werden, wie in Fig. 5B gezeigt ist.

Anstelle der Linearführungen kann auch ein Trägerarm oder eine Kombination aus Linearführung und Trägerarm als Antriebsvorrichtung zum Einsatz kommen. Insbesondere kann auch eine kombinierte Bewegung aus horizontaler und vertikaler Bewegung realisiert werden, so dass, wenn die Platzverhältnisse dies erlauben auch schräge Bewegungen möglich sind.

Wie durch die Figuren weiter verdeutlicht, ermöglicht die vorliegende Erfindung eine Vereinfachung der Lebensumstände von Rollstuhlfahrern und kleinwüchsigen Personen, indem die Arbeitsplatte bzw. Funktionsfläche in geeigneter Weise an die Größe der Nutzer anpassbar ist und zudem unterhalb der Arbeitsfläche ein Freiraum bleibt, der unterfahren werden kann, ohne dass wertvoller Stauraum verloren geht.

## Patentansprüche

1. Küchenmöbel mit einem quaderförmigen Möbelblocks (1) und einer an den Möbelblock (1) angrenzenden fest installierten Küchenarbeitsplatte (2), wobei das Küchenmöbel eine Vorderseite und eine Arbeits- und/oder Funktionsfläche (20) aufweist, in die mindestens eine Herdplatte (21) integriert ist,
wobei das Küchenmöbel eine Halte - und Antriebsvorrichtung umfasst, in der die Arbeits- und/oder Funktionsfläche (20) gelagert ist und mit der die Arbeits- und/oder Funktionsfläche (20) horizontal und vertikal bewegbar ist, wobei die Ar-beits- und/oder Funktionsfläche (20) im ausgefahrenen Zustand vor der Vordersei-te angeordnet ist und dann anschließend entlang der Vorderseite absenkbar ist,
**dadurch gekennzeichnet, dass**
die Herdplatten (21) im eingefahrenen Zustand der Arbeits- und/oder Funktionsfläche (20) an einer Oberseite des Möbelblocks (1) angeordnet ist, sodass eine gemeinsame Ebene mit der Küchenarbeitsplatte (2) ausgebildet ist.

2. Küchenmöbel nach Anspruch 1,
**dadurch gekenntzeichnet, dass**
die Halte - und Antriebsvorrichtung so ausgebildet ist, dass die Arbeits- und/oder Funktionsfläche (20) in jeder Stellung der Antriebsvorrichtung (6, 7, 40, 50) horizontal ausgerichtet ist.

3. Küchenmöbel nach einem der vorhergehenden Ansprüche,
**dadurch gekennzeichnet, dass**
die Halte - und Antriebsvorrichtung (3, 6, 7, 8, 40, 50) zum Ausführen der horizontalen Bewegung und/oder der vertikalen Bewegung der Arbeits- und/oder Funktionsfläche (20) mindestens eine Linearführung (40, 50) für eine lineare Bewegung, insbesondere in Form einer Schienenanordnung mit Rollen -, Gleit - oder Schiebeelementen, die in der Schienenanordnung bewegbar sind, vorzugsweise in Form eines Rollen-, Schiebe- oder Gleitauszugs, aufweist.

4. Küchenmöbel einem der vorhergehenden Ansprüche,
**dadurch gekennzeichnet, dass**
die Halte - und Antriebsvorrichtung (3, 6, 7, 8, 0, 50) zum Ausführen der horizontalen Bewegung und/oder der vertikalen Bewegung der Arbeits- und/oder Funktionsfläche (20) mindestens einen beweglichen Trägerarm (6, 7) aufweist, der insbesondere teleskopartig und/oder gelenkig ausgebildet ist und/oder verschwenkbar angeordnet ist.

5. Küchenmöbel nach einem der vorhergehenden Ansprüche,
**dadurch gekennzeichnet, dass**
die Halte - und Antriebsvorrichtung (3, 6, 7, 8, 40, 50) so hergerichtet ist, dass die Arbeits- und/oder Funktionsfläche in mehreren Positionen, insbesondere in jeder Position entlang eines Verfahrwegs der horizontalen und/oder der vertikalen Bewegung fixiert werden kann.

6. Küchenmöbel nach einem der vorhergehenden Ansprüche,
**dadurch gekennzeichnet, dass**
die Halte - und Antriebsvorrichtung (3, 6, 7, 8, 40, 50) zum Ausführen der horizontalen und/oder vertikalen Bewegung der Arbeits- und/oder Funktionsfläche (20) einen motorgetriebenen Antrieb, insbesondere einen Spindelantrieb, und/oder einen Pneumatikantrieb und/oder einen Hydraulikantrieb aufweist.

7. Küchenmöbel nach dem vorhergehenden Anspruch,
**dadurch gekennzeichnet, dass**
die Halte - und Antriebsvorrichtung (3, 6, 7, 8, 40, 50) eine Fernsteuerung umfasst.

## Claims

1. Kitchen furniture with a rectangular furniture unit (1) and a permanently installed kitchen worktop (2) adjoining the furniture block (1), wherein the kitchen furniture has a front face and a worktop and/or functional surface (20), into which at least a hob (21) is integrated,
wherein the kitchen furniture comprises a holding and drive apparatus in which the worktop and/or functional surface (20) is mounted and with which the worktop and/or functional surface (20) can be moved horizontally and vertically, wherein, in the extended state, the worktop and/or functional surface (20) is disposed in front of the front face and can then be lowered along the front face,
**characterised in that**
when the worktop and/or functional surface (20) is in the retracted state, the hob (21) is disposed on an upper side of the furniture unit (1), so that a common plane is formed with the kitchen worktop (2).

2. Kitchen furniture in accordance with claim 1,
**characterised in that**
the holding and drive apparatus is configured such that the worktop and/or functional surface (20) is horizontally aligned in every position of the drive apparatus (6, 7, 40, 50).

3. Kitchen furniture in accordance with any of the previous claims,
**characterised in that**
the holding and drive device (3, 6, 7, 8, 40, 50) has, for the purpose of executing the horizontal movement and/or the vertical movement of the worktop and/or functional surface (20), at least one linear guide (40, 50) for a linear movement, especially in the form of a rail arrangement with roller, glide or slide members, which are movable in the rail arrangement, preferably in the form of a roller, slide or glide extension.

4. Kitchen furniture in accordance with any of the preceding claims,
**characterised in that**
the holding and drive device (3, 6, 7, 8, 40, 50) has, for the purpose of executing the horizontal movement and/or the vertical movement of the worktop and/or functional surface (20), at least one movable carrier arm (6, 7) which is especially constructed telescopically and/or articulatedly and/or can be pivoted.

5. Kitchen furniture in accordance with any of the preceding claims,
**characterised in that**
the holding and drive device (3, 6, 7, 8, 40, 50) is set up such that the worktop and/or functional surface can be fixed in several positions, especially in every position along a travel path of the horizontal and/or the vertical movement.

6. Kitchen furniture in accordance with any of the preceding claims,
**characterised in that**
the holding and drive device (3, 6, 7, 8, 40, 50) has, for the purpose of executing the horizontal and/or vertical movement of the worktop and/or functional surface (20), a motor-driven drive, in particular a spindle drive, and/or a pneumatic drive and/or a hydraulic drive,

7. Kitchen furniture in accordance with the preceding claim,
**characterised in that**
the holding and drive device (3, 6, 7, 8, 40, 50) comprises a remote control.

## Revendications

1. Meuble de cuisine avec un bloc de meuble en forme de parallélépipède et un plan de travail de cuisine (2) adjacent au bloc de meuble qui es installé de manière fixe, cependant que le meuble de cuisine présente un côté avant et une surface de travail et/ou fonctionnelle (20) dans laquelle au moins une plaque de cuisson (21) est intégrée, cependant que le meuble de cuisine comprend un dispositif de support et d'entraînement dans lequel la surface de travail et/ou fonctionnelle (20) est logée et avec laquelle la surface de travail et/ou fonctionnelle (20) est mobile dans le sens horizontal et vertical, cependant que la surface de travail et/ou fonctionnelle (20) est placée devant le côté avant lorsqu'elle est à l'état sorti et qu'elle peut ensuite être abaissée le long du côté avant, **caractérisé en ce que** la plaque de cuisson (21) est placée sur un côté supérieur du bloc de meuble (1) lorsque la surface de travail et/ou fonctionnelle (20) est à l'état rentré si bien qu'un plan commun est formé avec le plan de travail de cuisine (2).

2. Meuble de cuisine selon la revendication 1, **caractérisé en ce que** le dispositif de support et d'entraînement est configuré tel que la surface de travail et/ou fonctionnelle (20) est orientée à l'horizontale dans chaque position du dispositif d'entraînement (6, 7, 40, 50).

3. Meuble de cuisine selon l'une des revendications précédentes, **caractérisé en ce que** le dispositif de support et d'entraînement (3, 6, 7, 8, 40, 50) présente, pour exécuter le mouvement horizontal et/ou le mouvement vertical de la surface de travail et/ou fonctionnelle (20), au moins un guide linéaire (40, 50) pour un mouvement linéaire, en particulier en forme d'agencement de rail avec des éléments à roulettes, coulissants ou de glissement qui sont mobiles dans l'agencement de rail, de préférence en forme de tiroir à roulettes, tiroir coulissant ou glissant.

4. Meuble de cuisine selon l'une des revendications précédentes, **caractérisé en ce que** le dispositif de support et d'entraînement (3, 6, 7, 8, 40, 50) présente, pour exécuter le mouvement horizontal et/ou le mouvement vertical de la surface de travail et/ou fonctionnelle (20), au moins un bras de support mobile (6, 7) qui est configuré en particulier de type télescopique et/ou articulé et/ou qui est placé en étant pivotant.

5. Meuble de cuisine selon l'une des revendications précédentes, **caractérisé en ce que** le dispositif de support et d'entraînement (3, 6, 7, 8, 40, 50) est agencé de telle manière que la surface de travail et/ou fonctionnelle peut être fixée dans plusieurs positions, en particulier dans chaque position le long du trajet de déplacement du mouvement horizontal et/ou vertical,

6. Meuble de cuisine selon l'une des revendications précédentes, **caractérisé en ce que** le dispositif de support et d'entraînement (3, 6, 7, 8, 40, 50) présente, pour exécuter le mouvement horizontal et/ou le mouvement vertical de la surface de travail et/ou fonctionnelle (20), un entraînement motorisé, en particulier un entraînement à vis et/ou un entraînement pneumatique et/ou un entraînement hydraulique.

7. Meuble de cuisine selon la revendication précédente, **caractérisé en ce que** le dispositif de support et d'entraînement (3, 6, 7, 8, 40, 50) comprend une télécommande.
